# EUROPÄISCHE PATENTSCHRIFT

(11) **EP 0 234 491 B1**
(45) Veröffentlichungstag und Bekanntmachung des Hinweises auf die Patenterteilung: **26.09.1990**
(21) Anmeldenummer: 87102281.0
(22) Anmeldetag: 18.02.1987
(51) Int. Cl.: B22D 11/04, B22D 11/14

(54) **Verfahren zur Beendigung des Giessbetriebes einer Stahlbandgiessanlage**
Method of terminating the casting operation in a steel strip casting plant
Procédé pour terminer l'opération de coulée dans une installation de coulée de bandes d'acier

(30) Priorität: 27.02.1986 DE 3606289
(43) Veröffentlichungstag der Anmeldung: 02.09.1987
(73) Patentinhaber: SMS SCHLOEMANN-SIEMAG AKTIENGESELLSCHAFT, 40237 Düsseldorf (DE)
(72) Erfinder: Flemming, Günter, Dr., D-4006 Erkrath (DE); Kolakowski, Manfred, D-4006 Erkrath (DE)
(74) Vertreter: Müller, Gerd

(56) Entgegenhaltungen:
- EP-A- 0 116 030
- EP-A- 0 123 138
- DE-A- 2 850 241
- DE-A- 3 423 475
- DE-B- 2 440 273
- DE-C- 887 990

## Beschreibung

Die Erfindung betrifft ein Verfahren zur Beendigung des Gießbetriebes einer Stahlbandgießanlage mit einer Kokille mit gekühlten Schmalseitenwänden und Breitseitenwänden, die zur Aufnahme eines Gießrohres oberhalb eines formatbestimmenden Parallelabschnittes im Bereich der Breitseinwände einen nach oben erweiterten Eingießbereich aufweist sowie eine Stahlbandgießanlage zur Durchführung des Verfahrens.

Durch die DE-PS 887 990 ist es bekannt, beim Stranggießen von dünnen Brammen in einer Kokille mit erweitertem Eingeißbereich, die Gießbedingungen so festzulegen, daß der flüssige Metallsumpf sich bis in den Parallelabschnitt erstreckt.

Bei bekannten Strahlstranggeißanlagen werden zur Beendigung des Gießbetriebes des Eingießvolumen und das Strangabzugsvolumen stark reduziert, damit die Schlacke vom Gießspiegel entfernt werden kann und damit ausreichend Zeit zur deckelartigen Erstarrung der Strangstirnseite zur Verfügung steht. Auf diese Art kann der Gießbetrieb einer Stahlbandgießkokille mit erweiterten Eingießbereich nicht beendet werden, da eine starke Verringerung der Bandabzugsgeschwindigkeit zur Durcherstarrung oder Deckelbildung und zur Bandverklemmung im erweiterten Eingießbereich führt. Es wurde festgestellt, daß ein unzulässig hoher, zum Durchbruch führender Ausziehwiderstand selbst dann auftreten kann, wenn der flüssige Metallsumpf sich bis in den Parallelabschnitt der Kokille erstreckt.

Erschwerend bei Beendigung des Gießbetriebes einer Stahlbandgießanlage wirkt ferner, daß wegen der schlechten Zugänglichkeit der schmalen Kokillenöffnung die wärmisolierende Schlacke nicht entfernt werden kann, wodurch es beim Austritt aus der Kokille zur Verschmutzung von Strangführungselementen und unter der Einwirkung von aufgesprühtem Kühlwasser zu Verpuffungen kommt.

Aufgabe der Erfindung ist die Schaffung eines für Stahlbandgießanlagen geeigneten, betriebssicheren Verfahrens zur Beendigung des Gießbetriebes, wobei ein Steckenbleiben des gegossenen Bandes im Eingießbereich oder ein Schalendurchbruch und beim Austritt aus der Kokille Verpuffungen an der Bandstirnseite und Schlakkenverunreinigungen vermieden werden.

Die gestellte Aufgabe wird bei einem Verfahren bzw. einer Stahlbandgießanlage der eingangs genannten Art durch die kennzeichnenden Merkmale des Anspruchs 1 bzw. des Anspruchs 7 gelost.

Das neue Verfahren ermöglicht eine Regelung und Automatisierung des Vorganges zur Beendigung des Gießens, wodurch das Bedienungspersonal entlastet, Bedienungsfehler vermieden und die Betriebssicherheit insgesamt verbessert werden. Das Verfahren trägt insbesondere der Tatsache Rechnung, daß sich innerhalb des Metallsumpfes ausgehend von der Strangschale eine heterogene Zone des Kristallwachstums ausbildet. Dabei kann es durch unterschiedliches Wachstum der Kristalle gegenüberliegender Wandungen bereits im Eingießbereich zur Bildung von Brücken kommen, die einer Reduzierung der Banddicke einen Widerstand entgegensetzen und die Bandausförderung behindern. Bei der vorgeschlagenen Lösung wird das Festsetzen des Bandes im Eingießbereich sowie Verpuffungen beim Austreten des Bandendes aus der Kokille vermieden.

Beim Gießen von 50 mm dicken Stahlbändern beträgt die Mindestabzugsgeschwindigkeit v_{Bm} 1,5 m/min.

Die jeweilige Höhenlage des Gießspiegels wird vorteilhaft durch Temperaturmessung innerhalb der Kokillenwände ermittelt.

Die Höhenlage des Gießsumpfendes wird durch kontinuierliche Kraftmessung an der Breitseitenoberfläche des Bandes unmittelbar unterhalb der Kokille ermittelt. Die Höhenlage des Gießsumpfendes kann alternativ durch kontinuierliche Ultraschallmessung in Banddickenrichtung unmittelbar unterhalb der Kokille ermittelt werden.

In einem Regelsystem für das erfindungsgemäße Verfahren werden Meßdaten der Gießspiegel- und Gießsumpfendenlokalisierung fortlaufend einem Prozeßrechner zugeleitet und nach Sollwert-Istwertvergleich die Bandabzugsgeschwindigkeit _{VB} und die entsprechende Eingießgeschwindigkeit _{Ve} geregelt.

Eine Stahlbandgießanlage zur Durchführung des Verfahrens weist im Eingießbereich und im Parallelbereich der Breitseitenwände der Kokille mehrere Thermosensoren auf. Zur Gießsumpfendenermittlung sind der Kokille unmittelbar nachgeordnete Strangführungselemente mit Kraftsensoren versehen.

Die Erfindung wird anhand der Zeichnung näher erläutert. Es zeigen:
Fig. 1 schematisch eine Stahlbandgießanlage mit einem Querschnitt der Kokille,
Fig. 2 einen Längsschnitt der Kokille,
Fig. 3 die Beendigung des Gießvorganges in vier Phasen und
Fig. 4 je ein Diagramm für die Eingießgeschwindigkeit und die synchrone Bandabzugsgeschwindigkeit.

In einer Stahlbandgießanlage gemäß Fig. 1 und 2 fließt Stahlschmelze 1 aus einem Gießbehälter 2 von einem höhenverstellbaren Stopfen 3 geregelt durch ein Gießrohr 4 in eine Kokille 5, die von zwei gegenüberliegenden Breitseitenwänden 6 und zwei Schmalseitenwänden 7 gebildet wird. Breitseitenwände 6 und Schmalseitenwände 7 sind mit Kühlkanälen 8 versehen. Eine Oszillationsvorrichtung für die Kokille ist durch Pfeile 9 angeduetet. Die Breitseitenwände 6 bilden oberhalb eines formatbestimmenden Parallelabschnittes 10 einen sich nach oben erweiternden Eingießbereich 11 zur Aufnahme des Gießrohres 4.

Die bei Gießbeginn zuerst in die Kokille 5 einströmende Stahlschmelze 1 verbindet sich mit einem Anfahrkopf 12 der an einem Anfahrstrang 13 befestigt ist. Der sich bildende Gießspiegel 14 steigt über die seitlichen Ausflußöffnungen 15 des Gießrohes 4 an. Zur Ermittlung der momentanen Höhe des Gießspiegels 14 sind in den Breitseitenwänden Thermosensoren 16 vorgesehen. Der Anfahrstrang 13 befindet sind bei Gießbeginn in einer der Kokille nachgeordneten aus Rollen 17 bestehenden Strangführung. Am Ende der Strangführung ist ein Treiber 18 zur Ausförderung zunächst des Anfahrstranges 13 und anschließend des gegossenen Stahlbandes 25 angeordnet. Unmittelbar unterhalb der Kokille 5 ist eine Messeinrichtung 19 zur Ermittlung der vom ferrostatischen Druck auf die Bandschale 22 wirkenden Kraft angeordnet. Hierzu können Kraftsensoren 19 verwendet werden.

Die Meßdaten der Thermosensoren 16 und Kraftsensoren 19 werden einem Prozeßrechner 20 zugeleitet, der nach Sollwert-Istwertvergleich die erforderliche Bandabzugsgeschwindigkeit v_{B} für die Treiber 18 und die entsprechende Eingießgeschwindigkeit v_{E} für das Stellgerät 21 des Stopfens 3 bestimmt.

Wie aus Fig. 3 zu ersehen, erstarrt der flüssige Stahl an den gekühlten Breitseitenwänden 6 und Schmalseitenwänden 7 der Kokille 5 zu Bandschalen 22, deren Dicke nach unten zunimmt. Die im Bereich des erweiterten Eingießbereichs 11 an den Breitseitenwänden 6 sich bildenden Bandschalen 22 werden im Verlauf der Absenkbewegung zum formatbestimmenden Parallelabschnitt 10 einander genähert.

Die erfindungsgemäße Beendigung des Gießbetriebes ist in Fig. 3 in den Phasen A-C, C-D, E-F und F-G und in Fig. 4 in Diagrammen für die Eingießgeschwindigkeit v_{E} und die Bandabzugsgeschwindigkeit v_{B} synchron dargestellt.

Während des normalen Gießbetriebes sind v_{E} und v_{B} auf hohem Niveau im Sinne gleicher Eingieß- und Abzugsvolumen aufeinander abgestimmt.

Zur Beendigung des Gießbetriebes werden von A bis B Eingießgeschwindigkeit _{VE} und Bandabzugsgeschwindigkeit v_{"} gleichmäßig bis auf die Werte v_{Em}, VBm reduziert, bei welchen das Gießsumpfende 23 unterhalb des Parallelabschnittes 10 bleibt. Zum Zeitpunkt C wird der Schmelzenzulauf abgeschaltet, worauf der Gießspiegel 14 absinkt. Sobald der Gießspiegel 14 den Eingießbereich verläßt (D), wird die Bandabzugsgeschwindigkeit auf einen Wert v_{Br} reduziert, bei welchem sich am Gießspiegel innerhalb des Parallelabschnittes 10 eine oben abschließende Erstarrungsschale 24 bildet (E-F). Nachdem das gegossene Band 25 die Kokille 5 verlassen hat, wird die Bandabzugsgeschwindigkeit v_{B} zum schnellen Ausfördern des Bandes 25 wieder erhöht (G).

## Patentansprüche

1. Verfahren zur Beendigung des Gießbetriebes einer Stahlbandgießanlage mit einer Kokille (5) mit gekühlten Schmalseitenwänden (7) und Breitseitenwänden (6), die zur Aufnahme eines Gießrohres (4) oberhalb eines formatbestimmenden Parallelabschnittes (10) im Bereich der Breitseitenwände (6) einen nach oben erweiterten Eingießbereich (11) aufweist, dadurch gekennzeichnet, daß die Bandabzugsgeschwindigkeit v_{µ} und die Eingießgeschwindigkeit v_{E} bis auf die Werte v_{Bm}, v_{Em} reduziert werden, bei welchen das Gießsumpfende (23) unmittelbar unterhalb des formatbestimmenden Parallelabschnittes (10) bleibt und daß nach der Abschaltung der Stahlzufuhr und dem Austreten des wegverfolgten Gießspiegels (14) aus dem Eingießbereich (11) die Bandabzugsgeschwindigkeit v_{B} auf einen Wert v_{Br}, reduziert wird, bei welchem sich am Gießspiegel (14) innerhalb des formatbestimmenden Parallelabschnittes (10) eine abschließende Erstarrungsschale (24) bildet.

2. Verfahren nach Anspruch 1, dadurch gekennzeichnet, daß beim Gießen von 50 mm dicken Stahlbändern die Mindestbandabzugsgeschwindigkeit v_{Bm} 1,5 m/min beträgt.

3. Verfahren nach Anspruch 1, dadurch gekennzeichnet, daß die jeweilige Höhenlage des Gießspiegels (14) durch Temperaturmessung innerhalb der Kokillenwände (6) ermittelt wird.

4. Verfahren nach Anspruch 1, dadurch gekennzeichnet, daß die Höhenlage des Gießsumpfendes (23) durch kontinuierliche Kraftmessung an der Breitseitenoberfläche des Bandes (25) unmittelbar unterhalb der Kokille (5) ermittelt wird.

5. Verfahren nach Anspruch 1, dadurch gekennzeichnet, daß die Höhenlage des Gießsumpfendes (23) durch kontinuierliche Ultraschallmessung in Banddickenrichtung unmittelbar unterhalb der Kokille (5) ermittelt wird.

6. Verfahren nach einem oder mehreren der Ansprüche 1 bis 5, dadurch gekennzeichnet, daß Meßdaten der Gießspiegel- und Gießsumpfendenlokalisierung fortlaufend einem Prozeßrechner (20) zugeleitet werden und nach Sollwert-Istwertvergleich die Bandabzugsgeschwindigkeit v_{B} und die entsprechende Eingießgeschwindigkeit v_{E} geregelt werden.

7. Stahlbandgießanlage mit einer Kokille (5) mit gekühlten Schmalseitenwänden (7) und Breitseitenwänden (6), die zur Aufnahme eines Gießrohres (4) oberhalb eines fortmatbestimmenden Parallelabschnittes (10) im Bereich der Breitseitenwände (6) einen nach oben erweiterten Eingeißbereich (11) aufweist und mit einer Regeleinrichtung für einen Treiber (18) und einem Stellgerät (21) für den Eingießquerschnitt, zur Durchführung des Verfahren nach einem oder mehreren der Ansprüche 1 bis 6, dadurch gekennzeichnet, daß in einer Breitseitenwand (6) Thermosensoren (16) in einer sich vom Eingießbereich (11) bis in den Parallelabschnitt (10) erstreckenden Reihe angeordnet sind, der Kokille (5) ein Meßgerät (19) zur Ermittlung der Höhenlage des Gieβsumpfendes (23) unmittelbar nachgeordnet ist und die Thermosensoren und das Meßgerät über Signalleitungen mit einem Prozeßrechner (20) verbunden sind.

8. Stahlbandgießanlage nach Anspruch 7, dadurch gekennzeichnet, daß das Meßgerät (19) aus mindestens einem Kraftsensor gebildet ist.

## Revendications

1. Procédé d'arrêt de la coulée dans une installation de coulée continue de bandes en acier qui comprend une lingotière (5) qui comporte des parois latérales étroites (7) et larges (6) refroidies et qui, pour recevoir un tube de coulée (4) au-dessus d'un secteur (10) à parois parallèles qui détermine le format, comporte, dans la zone des parois latérales larges, un secteur de vercement (11) élargi vers le haut, caractérisé en ce que la vitesse V_{B} de traction de la bande et la vitesse Vₑ de versement sont réduites jusqu'à ce qu'elles atteignent des valeurs V_{Bm} et Vₑₘ pour lesquelles le fond (23) du cratère liquide reste juste au-dessous du secteur (10) à parois parallèles qui détermine le format et en ce qu'après que l'arrivée de l'acier a été arrêtée et que la surface du bain (14), dont de déplacement est contrôlé, est sortie du secteur de versement (11), la vitesse V_{B} de traction de la bande est réduite à une valeur Vgᵣ pour laquelle la surface du bain (14) forme, à l'intérieur du secteur (10) à parois parallèles qui détermine le format, une croûte solidifiée complète (24).

2. Procédé selon la revendication 1, caractérisé en ce que, pour la coulée de bandes d'acier de 50 mm d'épaisseur, la vitesse minimale V_{Bm} de traction de la bande est de 1,5 m/min.

3. Procédé selon la revendication 1, caractérisé en ce que la position en hauteur de la surface du bain (14) est déterminée par des mesures de la température à l'intérieur des parois (6) de la lingotière.

4. Procédé selon la revendication 1, caractérisé en ce que la position en hauteur du fond (23) du cratère liquide est déterminée par des mesures dyanmométriques continues à la surface des côtés larges de la bande (23) juste au-dessous de la lingotière (5).

5. Procédé selon la revendication 1, caractérisé en ce que la position en hauteur du fond du cratère liquide (23) est déterminée par des mesures continues aux ultra-sons éffectuées dans le sens de l'épaisseur de la bande juste au-dessous de la lingotière (5).

6. Procédé selon une ou plusieurs des revendications 1 à 5, caractérisé en ce que les données résultant des mesures effectuées pour la localisation de la surface du bain et du fond du cratère liquide sont transmises en permanence à un calculateur de traitement (20), ce qui assure, après comparaison des valeurs de consigne et des valeurs effectives, le réglage de la vitesse V_{B} de traction de la bande et de la vitesse de versement Vₑ correspondante.

7. Installation de coulée continue de bandes en acier qui comprend une lignotière (5), qui comporte des parois latérales étroites (7) et larges (6) refroidies et qui, pour recevoir un tube de coulée (4) au-dessus d'un secteur (10) à parois parallèles qui détermine le format, comporte, dans la zone des parois latérales larges (6), un secteur de versement (11) élargi vers le haut, un dispositif de réglage d'un dispositif d'entraînement (18) et un dispositif de réglage (21) de la section de versement, pour l'application du procédé selon une ou plusieurs des revendications 1 à 6, caractérisée en ce qu'elle comporte, dans une paroi latérale large (6), des organes (16) sensibles à la température disposés suivant une rangée qui s'étend depuis le secteur de versement (11) jusque dans le secteur (10) à parois parallèles, que la lingotière (5) est immédiatement suivie d'un appareil de mesure (19) destiné à déterminer la position en hauteur du fond (23) du cratère liquide et que les organes sensibles à la température et l'appareil de mesure sont reliés, par l'intermédiaire de lignes de transmission de signaux, à un calculateur de traitement (20).

8. Installation de coulée continue de bandes en acier selon la revendication 7, caractérisée en ce que l'appareil de mesure (19) comporte au moins un organe sensible dynamométrique.

## Claims

1. Method for terminating the casting operation of a steel strip casting plant with a chill mould (5) with cooled narrow side walls (7) and wide side walls (6), which for the reception of a casting tube (4) displays an upwardly enlarged pouring-in region (11) in the region of the wide side walls (6) above a format-determining parallel portion (10), characterised thereby, that the strip take-off speed v_{B} and the pouring-in speed vₑ are reduced to the values v_{Bm} and v_{Em}, at which the casting sump end (23) remains immediately underneath the format-determining parallel portion (10) and that the strip take-off speed v_{B} is reduced after the switching-off of the steel feed and the issue of the travel-tracked casting surface level (14) out of the pouring-in region (11) to a value v_{Br}, at which a sealing solidification shell (24) forms at the casting surface level (14) within the format-determining parallel portion (10).

2. Method according to Claim 1, characterised thereby, that the minimum strip take-off speed v_{Bm} amounts to 1.5 metres per minute for the casting of steel strip having a thickness of 50 millimetres.

3. Method according to Claim 1, characterised thereby, that the respective height position of the casting surface level (14) is determined by temperature measurement within the chill mould walls (6).

4. Method according to Claim 1, characterised thereby, that the height position of the casting sump end (23) is determined by continuous force measurement at the wide side surface of the strip (25) immediately underneath the chill mould (5).

5. Method according to Claim 1, characterised thereby, that the height position of the casting sump end (23) is determined by continuous ultrasonic measurement in strip thickness direction immediately underneath the chill mould (5).

6. Method according to one or more of the Claims 1 to 5, characterised thereby, that the measurement data of the location of casting surface level and casting sump end are fed continuously to a process computer (20) and the strip take-off speed v_{B} and the corresponding pouring-in speed v_{E} are regulated according to a comparison of target value and actual value.

7. Steel strip casting plant with a chill mould (5) with cooled narrow side walls (7) and wide side walls (6), which for the reception of a casting tube (4) displays an upwardly enlarged pouring-in region (11) in the region of the wide side walls (6) above a format-determining parallel portion (10) and with a regulating equipment for a driver (18) and a setting device (21) for the pouring-in cross- section, for the performance of the method according to one or more of the Claims 1 to 6, characterised thereby, that thermal sensors (16) are arranged in a wide side wall (6) in a row extending from the pouring-in region (11) into the parallel portion (10), a measuring device (19) for the determination of the height position of the casting sump end (23) is arranged immediately downstream of the chill mould (5) and the thermal sensors and the measuring device are connected by way of signal lines with a process computer (20).

8. Steel strip casting plant according to Claim 7, characterised thereby, that the measuring device (19) is formed of at least one force sensor.
